# EUROPÄISCHE PATENTSCHRIFT

(11) **EP 0 578 953 B1**
(45) Veröffentlichungstag und Bekanntmachung des Hinweises auf die Patenterteilung: **17.09.1997**
(21) Anmeldenummer: 93108758.9
(22) Anmeldetag: 01.06.1993
(51) Int. Cl.: H01J 65/04, H01J 61/54

(54) **Hochleistungsstrahler**
High power emitting device
Emetteur de rayonnement à haute puissance

(30) Priorität: 06.07.1992 DE 4222130
(43) Veröffentlichungstag der Anmeldung: 19.01.1994
(73) Patentinhaber: Heraeus Noblelight GmbH, 63450 Hanau (DE)
(72) Erfinder: Kogelschatz, Ulrich, Dr., CH-5212 Hausen (CH)
(74) Vertreter: Staudt, Armin Walter

(56) Entgegenhaltungen:
- EP-A- 0 184 214
- EP-A- 0 477 914
- EP-A- 0 547 366
- PATENT ABSTRACTS OF JAPAN vol. 11, no. 55 (E-481)(2502) 20. Februar 1987 &JP-A-61 216 232

## Beschreibung

### Technisches Gebiet

Die Erfindung bezieht sich auf einen Hochleistungsstrahler, insbesondere für ultraviolettes Licht, mit einem mit unter Entladungsbedingungen Strahlung aussendendem Füllgas gefüllten Entladungsraum, dessen Wandungen durch ein äusseres und ein inneres Dielektrikum gebildet sind, wobei die Aussenflächen des äusseren Dielektrikums mit ersten Elektroden versehen sind, mit zweiten Elektroden an der dem Entladungsraum abgewandten Oberfläche des zweiten Dielektrikums, und mit einer an die ersten und zweiten Elektroden angeschlossenen Wechselstromquelle zur Speisung der Entladung.

Die Erfindung nimmt dabei Bezug auf einen Stand der Technik, wie er sich etwa aus der EP-A 0 254 111, der US-A-5 013 959 oder auch der EP-A-0 385 205 ergibt.

### Technologischer Hintergrund und Stand der Technik

Der industrielle Einsatz photochemischer Verfahren hängt stark von der der Verfügbarkeit geeigneter UV-Quellen ab. Die klassischen UV-Strahler liefern niedrige bis mittlere UV-Intensitäten bei einigen diskreten Wellenlängen, wie z.B. die Quecksilber-Niederdrucklampen bei 185 nm und insbesondere bei 254 nm. Wirklich hohe UV-Leistungen erhält man nur aus Hochdrucklampen (Xe, Hg), die dann aber ihre Strahlung über einen grösseren Wellenlängenbereich verteilen. Die neuen Excimer-Laser haben einige neue Wellenlängen für photochemische Grundlagenexperimente bereitgestellt, sind z.Zt. aus Kostengründen für einen industriellen Prozess wohl nur in Ausnahmefällen geeignet.

In der eingangs genannten EP-Patentanmeldung oder auch in dem Konferenzdruck "Neue UV- und VUV Excimerstrahler" von U. Kogelschatz und B. Eliasson, verteilt an der 10. Vortragstagung der Gesellschaft Deutscher Chemiker, Fachgruppe Photochemie, in Würzburg (BRD) 18.-20. November 1987, wird ein neuer Excimerstrahler beschrieben. Dieser neue Strahlertyp basiert auf der Grundlage, dass man Excimerstrahlung auch in stillen elektrischen Entladungen erzeugen kann, einem Entladungstyp, der in der Ozonerzeugung grosstechnisch eingesetzt wird. In den nur kurzzeitig (< 1 Mikrosekunde) vorhandenen Stromfilamenten dieser Entladung werden durch Elektronenstoss Edelgasatome angeregt, die zu angeregten Molekülkomplexen (Excimeren) weiterreagieren. Diese Excimere leben nur einige 100 Nanosekunden und geben beim Zerfall ihre Bindungsenergie in Form von UV-Strahlung ab.

Auf dem Prinzip der stillen elektrischen Entladungen basierende Excimer-UV-Strahler erfordern beim ersten Zünden bzw. nach längeren Pausen eine wesentlich höhere Spannung als die für den Normalbetrieb erforderliche Spannung. Das hängt damit zusammen, dass sich während des Betriebs Oberflächenladungen auf den Dielektrika bilden, die jeweils für eine erleichterte Zünden in der nachfolgenden Spannungshalbwelle sorgen. Beim ersten Zünden und nach längeren Pausen fehlen diese Oberflächenladungen.

Ganz allgemein kann gesagt werden, dass für das Zünden einer Gasentladung zwei Kriterien erfüllt sein müssen. Einerseits müssen Anfangselektronen vorhanden sein, und andererseits muss die elektrische Feldstärke einen kritischen Wert überschreiten (Zündkriterium), damit es zu einer ausreichenden Multiplikation der Anfangselektronen und damit zur Bildung von Elektronenlawinen unter dem Einfluss des angelegten elektrischen Feldes kommen kann.

Aus der Lampentechnologie bekannte Methoden sind die Benutzung eines radioaktiven Präparates (z.B. Thorium) oder Gases (Krypton 85), um die Startelektronen zur Verfügung zu stellen, und eines Ueberspannungsimpulses, um die Startfeldstärke zu erhöhen. Insbesondere letztere Massnahme erfordert einen zusätzlichen Aufwand bei der Auslegung der elektrischen Speisgeräte und des Isolationsniveaus von Kabel, Steckern, Halterungen etc.

### Darstellung der Erfindung

Ausgehend vom Stand der Technik liegt der Erfindung die Aufgabe zugrunde, einen Hochleistungsstrahler, insbesondere für UV- oder VUV-Strahlung, zu schaffen, der ohne aufwendige Massnahmen zuverlässig zündet.

Zur Lösung dieser Aufgabe ist bei einem Hochleistungsstrahler der eingangs genannten Gattung erfindungsgemäss vorgesehen, dass zur lokalen Feldverzerrung der Entladungsraum durch Anbringen von Zusatzmaterial aus Dielektrikumsmaterial auf der dem Entladungsraum zugewandten Wandung der Dielektrikumsrohre lokal verengt ist, oder dass im Entladungsraum ein oder mehrere Störkörper aus dielektrischen Material vorgesehen sind, welche das eine oder das andere oder beide Dielektrika berühren.

Der Erfindung liegt dabei die Erkenntnis zugrunde, durch eine lokale Feldverzerrung bzw. Feldüberhöhung an einer Stelle eine Initialzündung zu erzwingen. Durch die dabei entstehende UV-Strahlung und die Ladungsträger dieser lokalen Entladung wird dann die zuverlässige Zündung des gesamten Entladungsvolumens erzwungen. Auf einfache Weise lässt sich diese Feldverzerrung durch eine Quarzkugel oder durch eine Kugel aus Aluminium- oder Titanoxid im Entladungsspalt realisieren.

Mit der Erfindung wird es erstmals möglich, Excimer-UV-Strahler zu schaffen, die sicher zünden. Die dabei zu ergreifenden Massnahmen sind einfach und wirtschaftlich. Sie lassen sich bei Verwendung eines Störkörpers, der als bevorzugstes Mittel zur Feldverzerrung angesehen wird, auch nachträglich in bestehende Einheiten durchführen.

Ausführungsformen der Erfindung sowie die damit erzielbaren Vorteile werden nachstehend anhand der Zeichnung näher erläutert.

### Kurze Beschreibung der Zeichnungen

In der Zeichnung sind Ausführungsbeispiele der Erfindung schematisch dargestellt; darin zeigt
- Fig.1: einen UV-Zylinderstrahlers mit konzentrischer Anordnung von innerem und äusserem Dielektrikumsrohr im Längsschnitt;
- Fig.2: einen Schnitt durch den UV-Strahler nach Fig.1 längs deren Linie AA;

### Wege zur Ausführung der Erfindung

Gemäss Fig.1 und 2. ist in einem äusseren Quarzrohr 1 mit einer Wandstärke von etwa 0,5 bis 1,5 mm und einem Aussendurchmesser von etwa 20 bis 30 mm ist ein inneres Quarzrohr 2 koaxial angeordnet. An der Innenfläche des inneren Quarzrohrs 2 liegt eine wendelförmige Innenelektrode 3 an.

Eine Aussenelektrode 4 in Form eines Drahtnetzes oder einer aufgebrachten Elektrodenstruktur erstreckt sich über den gesamten Aussenumfangs des äusseres Quarzrohrs 1.

In das innere Quarzrohr 2 ist ein Draht 3 eingeschoben. Dieser bildet die Innenelektrode des Strahlers, das Drahtnetz 4 die Aussenelektrode des Strahlers. Die Quarzrohre 1 und 2 sind an beiden Enden durch je einen Deckel 5 bzw. 6 verschlossen oder zugeschmolzen. Der Raum zwischen den beiden Rohren 1 und 2, der Entladungsraum 7, ist mit einem unter Entladungsbedingungen Strahlung aussendendem Gas/Gasgemisch gefüllt. Das Innere 8 des inneren Quarzrohres 2 ist mit einer Flüssigkeit mit hoher Dielektrizitätskonstante, vorzugsweise demineralisiertem Wasser (ε=81), gefüllt. Diese Flüssigkeit dient gleichzeitig zur Kühlung des Strahlers. Die Kühlflüssigkeit wird über die Anschlüsse 9 und 10 zu- bzw. abgeführt. Die Kühlflüssigkeit dient auch zur elektrischen Ankopplung der Innenelektrode 3 an das innere Quarzrohr 2, so dass es nicht nötig ist, dass die wendelförmige Elektrode 3 überall an der Innenwandung anliegt.

Die beiden Elektroden 3,4 sind mit den beiden Polen einer Wechselstromquelle 11 verbunden. Die Wechselstromquelle liefert eine einstellbare Wechselspannung in der Grössenordnung von mehreren 100 Volt bis 20000 Volt bei Frequenzen im Bereich des technischen Wechselstroms bis hin zu einigen 1000 kHz - abhängig von der Elektrodengeometrie, Druck im Entladungsraum und Zusammensetzung des Füllgases.

Das Füllgas ist, z.B. Quecksilber, Edelgas, Edelgas-Metalldampf-Gemisch, Edelgas-Halogen-Gemisch, gegebenenfalls unter Verwendung eines zusätzlichen weiteren Edelgases, vorzugsweise Ar, He, Ne, als Puffergas.

Je nach gewünschter spektraler Zusammensetzung der Strahlung kann dabei eine Substanz/Substanzgemisch gemäss nachfolgender Tabelle Verwendung finden:

| Füllgas | Strahlung |
|---|---|
| Helium | 60 - 100 nm |
| Neon | 80 - 90 nm |
| Argon | 107 - 165 nm |
| Argon + Fluor | 180 - 200 nm |
| Argon + Chlor | 165 - 190 nm |
| Argon + Krypton + Chlor | 165 - 190, 200 - 240 nm |
| Xenon | 160 - 190 nm |
| Stickstoff | 337 - 415 nm |
| Krypton | 124, 140 - 160 nm |
| Krypton + Fluor | 240 - 255 nm |
| Krypton + Chlor | 200 - 240 nm |
| Quecksilber | 185, 254,320-370,390-420nm |
| Selen | 196, 204, 206 nm |
| Deuterium | 150 - 250 nm |
| Xenon + Fluor | 340 - 360 nm, 400 - 550 nm |
| Xenon + Chlor | 300 - 320 nm |

Daneben kommen eine ganze Reihe weiterer Füllgase in Frage:
- Ein Edelgas (Ar, He, Kr, Ne, Xe) oder Hg mit einem Gas bzw. Dampf aus F₂, J₂, Br₂, Cl₂ oder eine Verbindung die in der Entladung ein oder mehrere Atome F, J, Br oder Cl abspaltet;
- ein Edelgas (Ar, He, Kr, Ne, Xe) oder Hg mit O₂ oder einer Verbindung, die in der Entladung ein oder mehrere 0-Atome abspaltet;
- ein Edelgas (Ar, He, Kr, Ne, Xe) mit Hg.

Bei Anliegen einer Wechselspannung zwischen den Elektroden 3 und 4 bildet sich eine Vielzahl von Entladungskanälen (Teilentladungen) im Entladungsraum 7 aus. Diese treten mit den Atomen/Molekülen des Füllgases in Wechselwirkung, was schlussendlich zur UV oder VUV-Strahlung führt.

In der sich bildenden stillen elektrischen Entladung (silent discharge) kann die Elektronenenergieverteilung durch Dicke der Dielektrika und deren Eigenschaften sowie Druck und/oder Temperatur im Entladungsraum optimal eingestellt werden.

Soweit sind Excimer-UV-Strahler bekannt.

Um nun das eingangs beschriebene Zündproblem zu lösen, sind erfindungsgemäss eine Reihe von Möglichkeiten vorgesehen, die allesamt auf der Idee beruhen, an einer Stelle im Entladungsraum 7 lokal eine Feldverzerrung bzw. Feldüberhöhung zu erzwingen. Durch die dabei entstehende UV-Strahlung und die Ladungsträger dieser lokalen Entladung wird dann die zuverlässige Zündung des gesamten Entladungsvolumens erzwungen.

Eine erste Variante ist in Fig.1 rechte obere Hälfte (Fig.2 strichliert) dargestellt. Das äussere Dielektrikumsrohr 1 ist mit einer nach innen weisenden Delle oder Buckel 12 versehen. Diese reicht etwa bis zur halben Spaltweite an das innere Dielektrikumsrohr 2 heran.

Eine zweite Variante zeigt Fig.1, rechte untere Hälfte, (Fig.2 gleichfalls strichliert). Dort ist das innere Dielektrikumsrohr 2 mit eine Delle oder Buckel 12a versehen, der etwa bis zur halben Spaltweite an das äussere Dielektrikumsrohr 1 heranreicht.

Während diese beiden Varianten der Feldverzerrung vonvornherein vorgesehen werden müssten, kann die in Fig.1, linke Hälfte, und Fig.2 dargestellte Ausführungsform auch nachträglich bei ausgeführten Strahlern verwendet werden.

Diese zwei Varianten sind aus EP-A-0 547 366 bekannt und stellen einen Stand der Technik gemäß Art. 54(3) EPÜ dar.

In den Entladungsraum 7 ist eine Kugel 13 aus dielektrischem Material, z.B. Quarz, vorzugsweise aus Aluminium- oder Titanoxid, eingelegt, mit einem Kugelaussendurchmesser gleich oder wenig kleiner als die Spaltweite des Entladungsraums 7. Diese Kugel kann - muss aber nicht - an einer oder an beiden Dielektrikumswänden befestigt sein. Dabei kommt es nicht auf die exakte Kugelgeometrie an. Auch können insbesondere bei langgestreckten Strahlern zwei oder mehrere dieser Kugeln vorgesehen werden. Auch ist die Kombination von Kugel(n) und Dellen oder Buckeln möglich.

Eine weitere, durchaus auch bei Strahlern nachträglich zu ergreifende Massnahme besteht darin, an die Innenfläche des äusseren Dielektrikumsrohres 1 oder an die Aussenfläche des inneren Dielektrikumsrohres 2 Quarztropfen 12b bzw. 12c anzuschmelzen, um die gewünschte Feldverzerrung zu erreichen.

### Bezeichnungsliste

- 1: äusseres Quarzrohr
- 2: inneres Quarzrohr
- 3: wendelförmige Innenelektrode
- 4: Aussenelektrode
- 5,6: Deckel
- 7: Entladungsraum
- 8: Innenraum von 2
- 9: Kühlflüssigkeitsabfluss
- 10: Kühlflüssigkeitsabfluss
- 11: Wechselstromquelle
- 12: Delle oder Buckel an 1
- 12a: Delle oder Buckel an 2
- 12b: Quarztrofen an 1
- 12c: Quarztrofen an 2
- 13: Kugel aus Aluminium- oder Titanoxid

## Patentansprüche

1. Hochleistungsstrahler, insbesondere für ultraviolettes Licht, mit einem mit unter Entladungsbedingungen Strahlung aussendendem Füllgas gefüllten Entladungsraum (7), dessen Wandungen durch ein äusseres (1) und ein inneres Dielektrikum (2) gebildet sind, wobei die Aussenflächen des äusseren Dielektrikums mit ersten Elektroden (4) versehen sind, mit zweiten Elektroden (3) an der dem Entladungsraum (7) abgewandten Oberfläche des zweiten Dielektrikums (2), und mit einer an die ersten (4) und zweiten Elektroden (3) angeschlossenenen Wechselstromquelle (11) zur Speisung der Entladung, dadurch gekennzeichnet, dass zur lokalen Feldverzerrung der Entladungsraum durch Anbringen von Zusatzmaterial (12b, 12c) aus Dielektrikumsmaterial auf der dem Entladungsraum zugewandten Wandung der Dielektrikumsrohre (1,2) lokal verengt ist, oder dass im Entladungsraum (7) ein oder mehrere Störkörper aus dielektrischem Material vorgesehen sind, welche das eine oder das andere oder beide Dielektrika (1,2) berühren.

2. Hochleistungsstrahler nach Anspruch 1, dadurch gekennzeichnet, dass der oder die Störkörper aus Quarz, Aluminium- oder Titanoxid bestehen.

## Claims

1. High-power emitter, in particular for ultraviolet light, with a discharge chamber (7) filled with filler gas emitting radiation under discharge conditions, the walls of which are formed by an outer (1) and an inner dielectric (2), in which the outer faces of the outer dielectric are provided with first electrodes (4), with second electrodes (3;3') on the surface of the second dielectric (2) facing away from the discharge chamber (7), and with an alternating current source (11) connected to the first (4) and second electrodes (3;3') to supply the discharge, characterised in that for the local field distortion the discharge chamber is locally narrowed through the application of additional material (12b, 12c) of dielectric material on the wall of the dielectric tube (1,2) facing the discharge chamber, or that in the discharge chamber (7) one or more interference bodies of dielectric material are provided, which touch one or other or both of the dielectrics (1, 2).

2. High-efficiency radiator according to Claim 1, characterised in that the interference body or bodies consist of quartz, aluminium- or titanium oxide.

## Revendications

1. Emetteur de rayonnement de forte puissance, en particulier pour lumière ultraviolette, équipé d'une chambre de décharge (7) remplie d'un gaz émettant un rayonnement dans des conditions de décharge, dont les parois sont formées par un diélectrique extérieur (1) et un diélectrique intérieur (2), les surfaces extérieures du diélectrique extérieur étant munies de premières électrodes (4), de secondes électrodes (3; 3') sur la surface éloignée de la chambre de décharge (7) du second diélectrique (2), et équipé d'une source de courant alternatif (11) reliée aux premières (4) et secondes (3; 3') électrodes en vue de l'alimentation de la décharge, caractérisé en ce qu'en vue de la déformation locale du champ, la chambre de décharge est rétrécie localement par apport de matériau supplémentaire (12b, 12c) en matériau diélectrique sur la paroi tournée vers la chambre de décharge des tubes diélectriques (1, 2), ou en ce que dans la chambre de décharge (7), un ou plusieurs corps parasites en matériau diélectrique sont prévus, qui touchent l'un ou l'autre ou les deux diélectriques (1, 2).

2. Emetteur de rayonnement de forte puissance selon la revendication 1, caractérisé en ce que le ou les éléments parasites sont en quartz, en aluminium ou en oxyde de titane.
